# FASCICULE DE BREVET EUROPEEN

(11) **EP 0 979 337 B1**
(45) Date de publication et mention de la délivrance du brevet: **04.09.2002**
(21) Numéro de dépôt: 98922891.1
(22) Date de dépôt: 29.04.1998
(51) Int. Cl.: E06B 3/10, E06B 3/30

(54) **PROCEDE DE FABRICATION D'UN ELEMENT DE TYPE PROFILE LINEAIRE COMPOSE D'UNE ASSOCIATION BOIS-METAL**
HERSTELLUNGSVERFAHREN EINES GERADLINIGEN, AUS HOLZ UND METALL ZUSAMMENGESETZTEN PROFILELEMENTS
METHOD FOR MAKING AN ELEMENT SUCH AS A LINEAR SECTION CONSISTING OF A WOOD-METAL COMBINATION

(30) Priorité: 02.05.1997 FR 9705700
(43) Date de publication de la demande: 16.02.2000
(73) Titulaire: Laurencot, Marie-Therese, 25820 laissey (FR); Laurencot, Jean, 25720 Beure (FR)
(72) Inventeur: Laurencot, Marie-Therese, 25820 laissey (FR); Laurencot, Jean, 25720 Beure (FR)
(74) Mandataire: Poupon, Michel
(86) Numéro de dépôt international: FR9800857
(87) Numéro de publication internationale: WO98050662

(56) Documents cités:
- EP-A- 0 569 654
- WO-A-97/05963
- DE-U- 8 610 933
- FR-A- 2 259 223
- US-A- 4 686 121

## Description

La présente invention concerne un procédé de fabrication d'un élément de type profilé linéaire, notamment destiné à la menuiserie dite extérieure, comportant une partie métallique constituant la structure mécanique dudit élément et une ou plusieurs pièces de bois fixées sur la totalité ou sur une partie de la surface extérieure de ladite partie métallique. Elle a également pour objet les éléments de type profilé linéaire obtenus par la mise en oeuvre dudit procédé.

Des éléments réalisés sous la forme d'un profilé composé d'une association bois-métal sont en eux-mêmes connus.

Ils sont en particulier utilisés dans la menuiserie dite extérieure (par exemple dans la constructions de fenêtres, portes, vérandas...) et dans le bâtiment en général.

La relative fragilité du bois limite les possibilités des traitements de finition à des traitements relativement peu agressifs ne conférant pas toujours aux pièces de bois une grande résistance à la putricité et aux autres agressions. De ce fait, dans la majorité des applications connues des profilés composés de bois et de métal, on a été contraint de limiter l'utilisation du bois à la face tournée vers l'intérieur des habitations, comme c'est le cas dans le document FR 2 259 223.

Ainsi, la fragilité du bois restreint d'autant la durée de vie des profilés composés d'une association bois-métal dont une face bois est exposée vers l'extérieur des habitations.

Le but de l'invention est de remédier à ces inconvénients des procédés et éléments profilés de l'art antérieur.

Conformément à l'invention, ce résultat est obtenu par un procédé de fabrication d'un élément de type profilé linéaire, notamment destiné à la menuiserie dite extérieure, comportant une partie métallique constituant la structure mécanique dudit élément et une ou plusieurs pièces de bois fixées sur la totalité ou sur une partie de la surface extérieure de ladite partie métallique. caractérisé en ce que le ou les pièces de bois sont préalablement chauffées à haute température avant d'être fixées sur la surface extérieure de la partie métallique.

Il est en outre avantageux, conformément à l'invention, de chauffer à haute température des pièces de bois de laible épaisseur (par exemple 18 mm). On a, en effet, constaté qu'il est difficile d'obtenir une bonne qualité de résultat lors de la chauffe à haute température de pièces de bois d'épaisseur importante, contrairement aux pièces de bois de moindre épaisseur.

L'innovation essentielle consiste en ce que un élément de type profilé linéaire selon l'invention, constitué d'une association bois-métal, peut aisément recevoir en finition un révetement de protection et/ou de décoration par exemple par un procédé de thermolaquage par dépôt électrostatique selon les modes opératoires traditionnellement mis en oeuvre dans ce type d'application. En effet, la partie métallique associée au bois permet de traiter ce dernier par dépôt électrostatique et l'importante amélioration de la stabilité dimensionnella du bois préalablement chauffé à haute température en permet le thermotaquage en limitant les risques de déformation lors du passage au four ainsi que les risques de détérioration du revêtement dans le temps dus aux variations dimensionnelles bien connues du bois naturel.

Un élément de type profilé linéaire selon l'invention peut être traité en finition de protection et/ou de décoration par tout autre procédé que le thermolaquage sans sortir de l'objet de ladite invention qui utilise le bois chauffé à haute température pour mieux supporter les revêtements de finition quels qu'ils soient et ouvrir ce type de produit à de nouvelles possibilités de finition et coloris.

L'invention comprend également un élément de type profilé linéaire comportant une partie métallique constituant la structure mécanique dudit élément et une ou plusieurs pièces de bois fixées sur la totalité ou sur une partie de la surface extérieure de ladite partie métallique, caractérisé en ce qu'il est obtenu par un procédé tel que décrit ci-dessus.

De manière préférentielle, la partie métallique est constituée d'un profilé tubulaire, avantageusement en aluminium extrudé ou une armature métallique plane.

En outre, la surface extérieure de ladite partie métallique comporte des saillies s'étendant longitudinalement et permettant la fixation par collage des pièces de bois, lesdites pièces de bois comportant des évidements longitudinaux aptes à recevoir lesdites saillies s'étendant longitudinalement.

Avantageusement, lesdites saillies longitudinales comportent en outre des rainures disposées longitudinalement par rapport auxdites saillies permettant d'augmenter la cohésion et la stabilité de l'ensemble bois-métal après le séchage de la colle.

Le mode de fixation entre la partie métallique et la ou les pièces en bois décrit ci-dessus n'est pas limitatif.

Ledit moyen de fixation pouvant être réalisé sous une forme, par exemple par vissage, rivetage, etc...

On comprendra mieux l'invention à l'aide de la description ci-après de plusieurs modes de mise en oeuvre donnés à titre d'exemples non limitatifs en référence aux dessins annexés dans lesquels :
- la figure 1 est une vue en perspective d'un mode de réalisation d'un élément de type profilé linéaire suivant l'invention ;
- la figure 1A est une vue en coupe transversale de la figure 1 ;
- la figure 2 est une vue en perspective d'une variante de réalisation d'un élément de type profilé linéaire suivant l'invention ;
- la figure 2A est une vue en coupe transversale de la figure 2 ;
- la figure 3 est une vue en perspective d'une autre variante de réalisation d'un élément de type profilé ;
- la figure 3A est une vue en coupe transversale de la figure 3 ;
- la figure 4 est une vue en perspective d'une autre variante de réalisation d'un élément de type profilé ;
- la figure 4A est une vue en coupe transversale de la figure 4.

Un élément de type profilé linéaire selon l'invention comporte une partie métallique (2) et une ou plusieurs pièces de bois (1) chauffées préalablement à leur pose sur la surface extérieure de la partie métallique (2), la ou lesdites pièces de bois habillant tout ou partie de ladite partie métallique (2).

Comme illustré aux figures 1, 1A, 2, 2A, 3, 3A, 4, 4A, la partie métallique (2) peut être un profilé métallique comportant une partie tubulaire (2a) de section transversale sensiblement rectangulaire, de préférence en aluminium. Toutefois, la partie tubulaire du profilé métallique (2) pourra être de forme cylindrique ou autre et ledit profilé (2) pourra être réalisé à l'aide d'autre matériau que l'aluminium sans sortir de l'objet de l'invention. En outre, le profilé métallique (2) est muni sur sa surface extérieure de saillies longitudinales (3) présentant, de manière avantageuse, des rainures longitudinales (3a), lesdites saillies longitudinales (3) étant assemblées par collage, par exemple à l'aide d'une résine synthétique, dans des évidements longitudinaux (4) ménagés dans les pièces de bois (1) préalablement chauffées à haute température.

De manière avantageuse, les saillies longitudinales (3) s'étendent dans une direction perpendiculaire à la surface extérieure de la partie métallique (2).

On a représenté aux figures 1 et 1A un profilé métallique (2a) de section transversale sensiblement rectangulaire sur lequel sont fixées deux pièces de bois (1) habillant la totalité de la surface extérieure du profilé métallique (2a).

Suivant ce mode de réalisation, les deux pièces de bois (1) sont de forme identique et de section transversale sensiblement en U et sont disposées symétriquement de part et d'autre d'un plan de symétrie longitudinal du profilé métallique (2a) de section transversale sensiblement rectangulaire.

On a représenté aux figures 2 et 2A un profilé métallique (2c) de section transversale sensiblement rectangulaire sur lequel est fixée une pièce de bois sur deux faces successives dudit profilé métallique (2a), ladite pièce de bois comportant une section transversale sensiblement en L.

On a représenté aux figures 3 et 3A, un profilé métallique (2c) de section transversale sensiblement rectangulaire sur lequel sont fixées, en regard l'une de l'autre sur deux faces parallèles du profilé (2c), deux pièces de bois (1) préalablement chauffées à haute température. Selon un autre mode de réalisation représenté aux figures 4 et 4A, la partie métallique (2) consiste en une armature métallique plane (5) sur les faces de laquelle sont fixées en regard l'une de l'autre deux pièces de bois (1).

Ce type de profilé est plus particulièrement destiné à la réalisation de produits de moindre épaisseur, pour la construction de volets ainsi que de lames de balcon, de clôture, de claustra etc..

L'invention trouve une application particulièrement intéressante dans la réalisation de menuiseries et de structures pour le bâtiment tels que les fenêtres, les portes, les vérandas, les couvertures de piscines, les clôtures, les portails etc... De manière générale, les éléments de type profilé linéaire suivant l'invention sont particulièremnt adaptés aux ouvrages exposés aux variations climatiques.

Les avantages de l'invention sont notamment les suivants :
- élargissement de la gamme de couleurs applicables sur les ouvrages de menuiserie réalisés à partir d'éléments de type profilé linéaire suivant l'invention en comparaison de la menuiserie en PVC ou de la menuiserie métallique ;
- meilleure tenue dans le temps des revêtements de protection et/ou de décoration par rapport à une menuiserie en PVC qui réagit mal aux rayonnements U.V.
- disparition des problèmes de pont thermique constatés en menuiserie métallique notamment dans la réalisation des fenêtres.

## Revendications

1. Procédé de fabrication d'un élément de type profilé linéaire. notamment destiné à la menuiserie dite extérieure, comportant une partie métallique (2) constituant la structure mécanique dudit élément et une ou plusieurs pièces de bois (1) fixées sur la totalité ou sur une partie de la surface extérieure de ladite partie métallique. **caractérisé en ce que** la ou les pièces de bois (1) sont préalablement chauffées à haute température avant d'être fixées sur la surface extérieure de la partie métallique.

2. Procédé de fabrication d'un élément de type profilé linéaire selon la revendication 1, **caractérisé en ce que** ledit élement de type profilé linéaire est en outre recouvert d'un revêtement de protection et/ou de décoration.

3. Procédé de fabrication d'un élément de type profilé linéaire selon la revendication 2, **caractérisé en ce que** le revêtement de protection et/ou de décoration est réalisé par thermolaquage.

4. Elément de type profilé linéaire obtenu par la mise en oeuvre du procédé selon l'une des revendications 1 à 3, et **caractérisé en ce qu'**il comporte une partie métallique (2) constituant la structure mécanique dudit élément et une ou plusieurs pièces de bois (1) fixées sur la totalité ou sur une partie de la surface extérieure de ladite partie métallique (2), et chauffés à haute température, préalablement à leur fixation sur la partie métallique (2).

5. Elément de type profilé linéaire selon la revendication 4, **caractérisé en ce que** la ou les pièces de bois (1) sont de faible épaisseur.

6. Elément de type profilé linéaire selon l'une quelconque des revendications 4 et 5, **caractérisé en ce que** la partie métallique (2) est constituée d'un profilé comportant une partie tubulaire (2a).

7. Elément de type profilé linéaire selon la revendication 6, **caractérisé en ce que** le profilé tubulaire (2a) comporte une section transversale sensiblement rectangulaire.

8. Elément de type profilé linéaire selon l'une quelconque des revendications 6 et 7, **caractérisé en ce que** le profilé tubulaîra (2a) est réalisé en aluminium extrudé.

9. Elément de type profilé linéaire selon l'une quelconque des revendications 4 et 5, **caractérisé en ce que** la partie métallique (2) est constituée d'une armature métallique plane (5).

10. Elément de type profilé linéaire selon l'une quelconque des revendications 4 à 9, **caractérisé en ce que** la surface extérieure de la partie métallique comporte des saillies (3) s'étendant longitudinatement permettant la fixation par collage des pièces de bois comportant des évidements longitudinaux (4) aptes à recevoir lesdites saillies, lesdites saillies longitudinales (3) comportent en outre des rainures (3a) disposées longitudinalement par rapport auxdites saillies.

## Claims

1. Method of manufacturing an element of the linear profiled type, more especially intended for so-called external joinery, comprising a metallic portion (2) forming the mechanical structure of said element and one or more pieces of wood (1) secured on the entirety or on a portion of the external surface of said metallic portion, **characterised in that** the piece or pieces of wood (1) is or are previously heated at high temperature before being secured on the external surface of the metallic portion.

2. Method of manufacturing an element of the linear profiled type according to claim 1, **characterised in that** said element of the linear profiled type is also covered with a protective and/or decorative coating.

3. Method of manufacturing an element of the linear profiled type according to claim 2, **characterised in that** the protective and/or decorative coating is produced by heat lacquering.

4. Element of the linear profiled type obtained by carrying out the method according to one of claims 1 to 3, and **characterised in that** it comprises a metallic portion (2) forming the mechanical structure of said element and one or more pieces of wood (1) secured on the entirety or on a portion of the external surface of said metallic portion (2) and heated at high temperature prior to their securement on the metallic portion (2).

5. Element of the linear profiled type according to claim 4, **characterised in that** the piece or pieces of wood (1) is or are thin.

6. Element of the linear profiled type according to any of claims 4 and 5, **characterised in that** the metallic portion (2) is formed from a profile which comprises a tubular portion (2a).

7. Element of the linear profiled type according to claim 6, **characterised in that** the tubular profile (2a) has a substantially rectangular cross-section.

8. Element of the linear profiled type according to any of claims 6 and 7, **characterised in that** the tubular profile (2a) is formed from extruded aluminium.

9. Element of the linear profiled type according to any of claims 4 and 5, **characterised in that** the metallic portion (2) is formed from a planar metallic framework (5).

10. Element of the linear profiled type according to any of claims 4 to 9, **characterised in that** the external surface of the metallic portion comprises projections (3) which extend longitudinally and permit pieces of wood, comprising longitudinal slots (4) capable of accommodating said projections, to be secured by gluing, said longitudinal projections (3) compromising in addition grooves (3a) disposed longitudinally relative to said projections.

## Patentansprüche

1. Verfahren zum Herstellen eines geradlinigen Profilelementes, insbesondere bestimmt für Tischlerarbeiten im Außenbereich, aufweisend einen metallischen Bereich (2), der die mechanische Grundstruktur des genannten Elementes bildet, und einen Bereich aus einem Holzteil oder mehreren Holzteilen (1), die an der ganzen Außenseite oder an einem Abschnitt der Außenseite des genannten metallischen Bereiches befestigt sind, **dadurch gekennzeichnet, dass** das Holzteil oder die Holzteile (1) auf eine hohe Temperatur vorgeheizt werden, bevor sie an der Außenseite des metallischen Bereiches befestigt werden.

2. Verfahren zum Herstellen eines geradlinigen Profilelementes nach Anspruch 1, **dadurch gekennzeichnet, dass** das genannte Profilelement desweiteren mit einer Schutzund/oder Dekorationsverkleidung ummantelt wird.

3. Verfahren zum Herstellen eines geradlinigen Profilelementes nach Anspruch 2, **dadurch gekennzeichnet, dass** die Schutz- und/oder Dekorationsverkleidung durch Thermolackieren realisiert ist.

4. Geradliniges Profilelement entstanden durch Durchführung des Verfahrens nach einem der Ansprüche 1 bis 3 und **dadurch gekennzeichnet, dass** es einen metallischen Bereich (2), der die mechanische Grundstruktur des genannten Elementes bildet, und einen Bereich aus einem Holzteil oder mehreren Holzteilen (1) aufweist, die an der ganzen Außenseite oder an einem Abschnitt der Außenseite des genannten metallischen Bereiches (2) befestigt sind und die auf eine hohe Temperatur vorgeheizt werden, bevor sie an der Außenseite des metallischen Bereiches (2) befestigt werden.

5. Geradliniges Profilelement nach Anspruch 4, **dadurch gekennzeichnet, dass** das Holzteil oder die Holzteile (1) von geringer Dicke sind.

6. Geradliniges Profilelement nach Anspruch 4 oder 5, **dadurch gekennzeichnet, dass** der metallische Bereich (2) von einem einen röhrenförmigen Abschnitt (2a) aufweisenden Profil gebildet ist.

7. Geradliniges Profilelement nach Anspruch 6, **dadurch gekennzeichnet, dass** das röhrenförmige Profil (2a) einen im Wesentlichen rechteckigen Querschnitt aufweist.

8. Geradliniges Profilelement nach einem der Ansprüche 6 und 7, **dadurch gekennzeichnet, dass** das röhrenförmige Profil (2a) aus extrudiertem Aluminium hergestellt ist.

9. Geradliniges Profilelement nach einem der Ansprüche 4 und 5, **dadurch gekennzeichnet, dass** der metallische Bereich (2) von einem flachen metallischen Stützwerk (5) gebildet ist.

10. Geradliniges Profilelement nach einem der Ansprüche 4 bis 9, **dadurch gekennzeichnet, dass** die Außenfläche des metallischen Bereiches in Längsrichtung sich erstreckende Vorsprünge (3) aufweist, die die Verbindung mit den Holzteilen durch Verleimen gestatten, wobei diese dazu Längsaussparungen (4) aufweisen, die zur Aufnahme der genannten Vorsprünge (3) geeignet sind, wobei die genannten Längsvorsprünge desweiteren Rillen (3a) aufweisen, die in Längsrichtung in Bezug auf diese Vorsprünge angeordnet sind.
